# EUROPÄISCHE PATENTSCHRIFT

(11) **EP 1 943 406 B1**
(45) Veröffentlichungstag und Bekanntmachung des Hinweises auf die Patenterteilung: **13.06.2012**
(21) Anmeldenummer: 06791389.7
(22) Anmeldetag: 15.09.2006
(51) Int. Cl.: E06B 3/30, E06B 3/26, E06B 3/22, E06B 3/36, E06B 3/54, E06B 3/56, E06B 3/66, E06B 3/68

(54) **BAUELEMENT**
CONSTITUENT ELEMENT
ELEMENT CONSTITUTIF

(30) Priorität: 08.10.2005 DE 102005048282; 13.12.2005 DE 102005059996; 03.01.2006 DE 102006000818; 22.03.2006 DE 102006013574; 28.04.2006 DE 102006020455; 31.05.2006 US 809765 P
(43) Veröffentlichungstag der Anmeldung: 16.07.2008
(73) Patentinhaber: Over, Helmut, 53909 Zülpich (DE)
(72) Erfinder: Over, Helmut, 53909 Zülpich (DE)
(74) Vertreter: Castell, Klaus
(86) Internationale Anmeldenummer: PCT/DE2006/001642
(87) Internationale Veröffentlichungsnummer: WO 2007/041982

(56) Entgegenhaltungen:
- EP-A2- 0 526 812
- WO-A1-02/058951
- BE-A- 1 009 694
- DE-A1- 3 514 540
- DE-A1- 10 338 861
- DE-U1- 9 013 167
- DE-U1- 9 013 247
- DE-U1- 20 100 619
- US-A- 4 447 985

## Beschreibung

Die Erfindung betrifft ein Bauelement, insbesondere ein Fenster oder eine Türe, gemäß dem Oberbegriff des Patentanspruchs 1.

Bei der Herstellung von Fenstern und Türenelementen, insbesondere bei größeren Fassaden mit Fensterglaselementen und Flügelrahmen, steht die Wärmedämmung im Vordergrund des Interesses, da die Anforderungen an die Wärmedämmung kontinuierlich steigen. Hierbei entstehen Probleme aus architektonischer Sicht, da die verbesserte Wärmedämmung zu kleineren Fensterdurchsichtsflächen führt und stärkere Profile, die besser gedämmt sind, in der Regel den ästhetischen Gesamteindruck des Fensters beeinträchtigen. Darüber hinaus führt die verbesserte Dämmung, die meist durch eine Erhöhung der Kammerzahl in Kunststoffprofilen erzielt wird, zu einem erhöhten Materialaufwand und zu teureren Fenstersystemen.

Die BE_01009694_A6 zeigt ein gattungsgemäßes Bauelement, das sehr leicht gewaltsam zu öffnen ist und schlechte Wärmedämmeigenschaften aufweist. Ein ähnliches Bauelement zeigt die DE_09013247_U1. Auch die in der DE 103 38 86 A1 und der DE 201 00 619 U1 gezeigten Stufenverglasungen können die Einbruchsicherheit und die Wärmedämmeigenschaften nicht wesentlich erhöhen.

Der Erfindung liegt die Aufgabe zugrunde, ein Bauelement zu entwickeln, das zu einem Fenstersystem weiterentwickelt werden kann und gute Isolationswerte mit einem guten Lichteinfall kombiniert.

Diese Aufgabe wird mit einem Bauelement mit den Merkmalen des Patentanspruchs 1 gelöst.

Der Glaseinstand des Fensters reicht somit so weit in den Rahmen hinein, dass zumindest ein Teil der Beschlagnut und vorzugsweise die gesamte Beschlagnut hinter der Scheibe angeordnet ist. Bei einer Betrachtung des Rahmenelementes von der Au-βenseite des Fensters wird die Isolation im Rahmenbereich des Fensters somit von Außen nach Innen zunächst durch die Scheibe erzielt und danach durch den Rahmen des Flügels. Dies führt zu wärmetechnischen Vorteilen und hat gleichzeitig den sicherheitstechnischen Vorteil, dass ein gewaltsames Öffnen des Fensters beispielsweise durch Anbohren der Beschlagnut durch die an der Außenseite des Rahmens vorgelagerte Fensterscheibe erschwert wird.

Darüber hinaus bietet der erhöhte Glaseinstand eine bessere Schalldämmung, da die erhöhte Glasmenge mehr Masse in das Fenstersystem einbringt.

Im Rahmen der Beschreibung der Erfindung wird wiederholt von Fenster gesprochen. Die diesbezüglichen Aussagen betreffen jedoch im gleichen Sinne auch Türen oder Fenstertüren, die auch einen Flügelrahmen und eine Scheibe aufweisen.

Außerdem wird im Rahmen der Erfindung wiederholt von Flügelrahmen gesprochen. Die Ausführungen zu den Flügelrahmen betreffen ebenso Ausführungsvarianten, bei denen der Flügelrahmen fest mit einem Blendrahmen oder einem Kopplungsprofil verbunden ist. Es ist verständlich, dass die wärmetechnischen und ästhetischen Anforderungen sowie deren Lösungen gleichermaßen auf einen beweglichen Flügelrahmen als auch auf einen fest verglasten Flügelrahmen anwendbar sind.

Weiterhin wird im Rahmen der Erfindung wiederholt von Scheibe oder Glasfläche gesprochen. Hierbei sind primär Glasflächen gemeint. Diese Ausführungen beziehen sich jedoch auch auf undurchsichtige Scheiben, die aus Glas oder einem anderen Material hergestellt sein können. Insbesondere bei größeren Fassaden wechseln häufig durchsichtige Fassadenelemente und undurchsichtige Fassadenelemente sowie fest verglaste Flügelrahmen und bewegliche Flügelrahmen ab. Insbesondere bei derartigen Fassadensystemen kann das erfindungsgemäße Bauelement die Funktion einer fest verglasten, einer zu öffnenden, einer durchsichtigen als auch einer undurchsichtigen Fläche übernehmen.

Der Beschlagnutbereich ist daher der Bereich, in dem bei einem beweglichen Flügelrahmen mit Schließmechanik die Beschlagnut angeordnet ist - unabhängig davon ob ein Beschlag oder eine hierfür ausgebildete Nut vorliegt.

Das Bauelement wird im Folgenden insbesondere am Beispiel eines Kunststoffhohlkammerprotils mit Ausschäumung und Metallverstärkung beschrieben. Die dem Bauelement zugrundeliegende Erfindung ist jedoch für Fenstersysteme aus unterschiedlichsten Materialien geeignet, hierbei seien nur beispielsweise Holz, PVC, WPC, Aluminium und Polyamid als besonders geeignete Materialien genannt. Auch Materialkombinationen wie z.B. Holz-Kunststoff oder Holz-Aluminium etc. seien hier erwähnt.

Die Erfindung erlaubt einen optimalen Glaseinstand in den Flügelrahmen und die negativen Auswirkungen des Randverbundes werden durch die relative Positionierung von Scheibe und Rahmen zueinander minimiert.

Das Fenstersystem erlaubt es, handelsübliche Beschläge zu verwenden und es können mit ihm auch Verbundfenster realisiert werden.

Bei PVC-Fenstern ermöglicht das erfindungsgemäße Bauelement den Materialeinsatz unter das übliche Maß zu senken und mit Scheiben, die Ug-Werte von 1,3; 1,1; 0,8 und sogar unter 0,5 W/m2K aufweisen, Fenster mit Uw-Werten von 1,3; 1,1; 0,8 und sogar unter 0,5 W/m2K herzustellen.

Eine vorteilhafte Ausgestaltung sieht vor, dass in der Ebene zwischen der Scheibe und dem Beschlagnutbereich eine Hohlkammer angeordnet ist. Diese Hohlkammer steigert die Isolationswerte und kann bei unterschiedlichen Materialien insbesondere bei Kunststofthohlkammerprofilen einfach hergestellt werden.

Eine gute Nutzung des Glaseinstands als Isolationsbereich für das Bauelement, bei gleichzeitiger Steigerung der Glasfläche innerhalb des Rahmens, wird insbesondere dann erzielt, wenn bei einer Ansicht senkrecht zu den Seiten der Scheibe das Verhältnis von Ansichtsbreite des Flügelrahmens zu Glaseinstand unter 4, vorzugsweise unter 3 und besonders bevorzugt unter 2 liegt. Hierdurch wird ein besonders großer Glaseinstand bei besonders schmalen Rahmen erzielt.

Zur Erhöhung des Lichteinfalls wird weiterhin vorgeschlagen, dem Flügelrahmen eine möglichst geringe Breite in der Ebene der Scheibe zu geben und dafür die Tiefe des Rahmens in einer hierzu senkrechten Erstreckung zu erhöhen. Dies wird dadurch erzielt, dass bei einer Ansicht senkrecht zu den Seiten der Scheibe das Verhältnis der Ansichtsbreite des Flügelrahmens zur Tiefe des Flügelrahmens kleiner als 1 und vorzugsweise kleiner als 0,9 ist.

Ein optimaler Glaseinstand wird dadurch erzielt, dass das Bauelement zwischen den Ebenen der Inneneseite und der Außenseite der Scheibe keine Hohlkammer aufweist. In der Regel liegt bisher zwischen den Seiten der Scheibe ein Randverbund mit Glashalteleisten und stabilisierendem und isolierendem Fenstermaterial bis hin zu dort angeordneten Hohlkammern. Der Erfindung liegt die Erkenntnis zugrunde, dass die Materialanhäufung zwischen den Ebenen der Innen- und der Außenseite der Scheibe nicht so vorteilhaft ist wie ein optimierter Glaseinstand. Daher weist der Flügel zwischen den Ebenen der Innen- und der Außenseite vorzugsweise nur einen Steg und ein Füllmaterial auf. Dieses Füllmaterial ist vorzugsweise ein Kleber. Auch dieses Merkmal ist auch ohne die vorher beschriebenen Merkmale erfindungswesentlich.

Die Scheibe kann auf den Flügelrahmen geklebt werden, ohne dass sich ein Teil des Flügelrahmens in den Bereich zwischen Innen- und Außenseite der Scheibe erstreckt. Vorteilhaft ist jedoch, wenn sich der Flügelrahmen in einer Ebene senkrecht zu den Seiten der Scheibe zumindest über eine Teil der Tiefe des Scheibenrandes erstreckt, vorzugsweise genau über die Tiefe des Scheibenrandes. Beispielsweise ein Steg des Flügelrahmens erstreckt sich somit entlang des Scheibenrandes und rahmt damit die Scheibe ein. Dies ermöglicht es, die Scheibe nicht nur auf den Rahmen aufzulegen, sondern innerhalb des Rahmens zu positionieren und zwischen Scheibenrand und Rahmen einen Kleber aufzufüllen, der die Scheibe im Rahmen hält.

Optisch und technisch vorteilhaft ist es, wenn der Flügelrahmen sich in der Ebene senkrecht zu den Seiten der Scheibe nur bis zur Ebene der Außenseite der Scheibe erstreckt. Ein Vorstehen über die Ebene der Außenseite der Scheibe ist technisch weder vorteilhaft noch sinnvoll.

Erfindungsgemäß ist der Scheibenrand zwischen den Seiten der Scheibe als plane Fläche ausgebildet.

Außerdem weist die Scheibe mehrere gleichgroße Einzelscheiben auf, um beispielsweise bessere Isolationswerte zu erzielen.

Um eine Scheibe aus einem Rahmen auch wieder entfernen zu können, wird vorgeschlagen, dass die gesamte Verklebung zwischen Scheibe und Flügelrahmen in einer U-förmigen Nut ausgebildet ist. Die Verklebung ist somit mit handelsüblichen Werkzeugen leicht wieder entfernbar, um eine defekte Scheibe aus dem Rahmen wieder zu entnehmen. Die Verklebung kann die Lebensdauer der Scheibe verlängern, den Randverbund verbessern und eine Dampfdiffusion verhindern.

Vorteilhaft ist es hierbei, wenn die Verklebung nur zwischen den Ebenen der Seiten der Scheibe angeordnet ist. Die Ausrichtung der Verklebung erstreckt sich somit nicht in der Scheibenebene, sondern senkrecht dazu. Dies ermöglicht es, an der Außenseite der Scheibe ein Werkzeug anzusetzen, um um die Scheibe herum die Verklebung zwischen Scheibe und Rahmen zu entfernen. Insbesondere aus Sicherheitsgründen ist es jedoch auch möglich, die Verklebung in einer U-förmigen Nut zwischen der Innenseite der Scheibe und dem Rahmen auszubilden. In einem derartigen Fall ist es vorteilhaft, wenn sich der Flügelrahmen in einer Ebene senkrecht zu den Seiten der Scheibe maximal bis zur Verklebung zwischen Innenseite der Scheibe und Rahmen erstreckt.

Vorteilhaft ist es, wenn die Verklebung sich an der Stirnseite der Glasscheibe über den gesamten Randverbund erstreckt.

Eine bevorzugte Ausführungsvariante sieht vor, dass um die Scheibe herum ein Steg einen Trichter zum Einsetzen einer Scheibe bildet.

Damit der Steg sich beim Einsetzen der Scheibe leichter verformen lässt, wird vorgeschlagen, dass der Steg in den Ecken der Scheibe einen Einschnitt aufweist.

Besonders bewährt hat sich ein Bauelement, bei dem der Steg an einer parallel zur Außenseite der Scheibe verlaufenden Seite des Flügelrahmens befestigt ist.

Eine insbesondere für Festverglasungen geeignete Variante sieht vor, dass der Steg an einem sich senkrecht zu der Außenseite der Scheibe erstreckenden Halteelement befestigt ist.

Vorteilhaft ist es, wenn dieses Halteelement Rastmittel zur Befestigung des Flügelrahmens aufweist.

Eine vorteilhafte Ausführungsform sieht vor, dass eine Dichtung zwischen Scheibe und Flügelrahmen an der Scheibe anklebt.

Vorteilhaft ist es, wenn diese Dichtung zwischen der Innenseite der Scheibe und dem Flügelrahmen anklebt. Eine derartige Dichtung verhindert das Eindringen von Feuchtigkeit in den Bereich zwischen Innenseite der Scheibe und dem Flügelrahmen.

Um diese Dichtung besonders einfach zu positionieren wird vorgeschlagen, dass eine formschlüssig mit dem Flügelrahmen zusammenwirkende Dichtung an der Scheibe anklebt. Dies ermöglicht es, einen Flügelrahmen herzustellen, im Flügelrahmen beispielsweise eine hinterschnittene Nut vorzusehen und in diese Nut eine Dichtung einzudrücken. Vorzugsweise hat diese Dichtung eine der Nut abgewandte Klebefläche, die zunächst mit einer Schutzfolie abgedeckt ist. Nach Abziehen der Schutzfolie kann die Scheibe in den Flügelrahmen eingelegt werden und hierbei verklebt sich die Scheibe mit der Dichtung. Die Flexibilität der Dichtung erlaubt es sogar, die Scheibe nach Ankleben der Dichtung nochmals aus dem Rahmen zu entfernen oder geringfügig im Rahmen zu verschieben, um eine gleichmäßige Nutstärke zwischen Scheibenrand und Rahmen während der Verklebung von Scheibe und Rahmen zu erzielen.

Nach Einlegen der Scheibe erstreckt sich der Flügelrahmen vorzugsweise L-förmig um einen Rand der Scheibe und bedeckt einen Teil der Innenseite der Scheibe und zumindest einen Teil des Scheibenrandes.

Dies hat zur Folge, dass insbesondere bei geöffnetem Fenster der Randverbund der Scheibe und der die Innenseite der Scheibe abdeckende Teil des Rahmens sichtbar sind. Es wird daher vorgeschlagen, dass das Bauelement eine Abdeckung auf der Außenseite der Scheibe aufweist.

Eine einfache Ausführungsvariante sieht vor, dass die Abdeckung eine Folie ist.

Eine noch einfachere Ausführungsform sieht vor, dass die Abdeckung durch eine Einfärbung ausgebildet ist. Eine Einfärbung, die in der Regel als eine Schwärzung vorgesehen wird, verhindert den Blick auf den Randbereich der Scheibe sowie die durchscheinenden Rahmenbereiche. Um den ästhetischen Anforderung zu genügen und um den Randbereich insbesondere gegen UV-Strahlung zu schützen, reicht in der Regel eine teilweise Einfärbung, wie beispielsweise eine gerasterte Einfärbung oder eine gepunktete Einfärbung, die insbesondere aus geklebten Autoscheiben bekannt ist.

Eine spezielle Ausführungsvariante sieht vor, dass die Abdeckung in einem Schnitt durch die Ebenen der Scheibe L-förmig ausgebildet ist.

Damit eine Dichtung eines Blendrahmens direkt an der Scheibe anliegen kann, wird vorgeschlagen, dass die Abdeckung nur einen Teil des Glaseinstandes abdeckt. Somit verbleibt ein Teilbereich des Glaseinstandes unabgedeckt für die direkte Anlage einer Dichtung an die Außenseite der Scheibe.

Bei einer sich um die Scheibe herum erstreckenden Abdeckung wird vorgeschlagen, dass die Abdeckung senkrecht zu den Seiten der Scheibe verschiebbar ist, um eine Abdeckmittel für unterschiedliche Scheibendicken verwenden zu können. Hierfür wird auch vorgeschlagen, dass die Abdeckung und der Flügelrahmen über ein Feder-Nut-System miteinander zusammenwirken.

Insbesondere wenn die Abdeckung ein Teil des Flügelrahmens ist, wird vorgeschlagen, dass die Abdeckung mit der Scheibe verklebt ist.

Es kann aber auch der Randverbund aus einem speziellen UV-Licht beständigen Material hergestellt werden. In diesem Fall ist es unproblematisch, auf eine Abdeckung zu verzichten.

Um im wesentlichen den gleichen Flügelrahmen für unterschiedliche Scheibendicken verwenden zu können, wird vorgeschlagen, dass der Flügelrahmen eine Einsatzleiste aufweist, die der Innenseite der Scheibe gegenüber angeordnet ist. Eine derartige Einsatzleiste kann im wesentlichen zwischen Flügelrahmen und Scheibe eingeschoben werden, um bei dünneren Scheiben, der reduzierten Dicke entsprechend, ein den Rahmen verstärkendes Ausgleichsmittel an der Innenseite der Scheibe vorzusehen.

Vorteilhaft ist es, wenn die Einsatzleiste eingerastet und vorzugsweise auch eingehängt ist. Das Einrasten erlaubt eine schnelle Befestigung und insbesondere die Kombination aus Einhängen und Einrasten führt zu einer sicheren Anbringung.

Eine Vielzahl an Variationsmöglichkeiten an einem Flügelrahmen erschließen sich, wenn der Flügelrahmen eine weitere Halterung für eine weitere Scheibe aufweist. Beispielsweise kann an der weiteren Halterung eine austauschbare Scheibe vorgesehen sein, die je nach Situation gewechselt werden kann. Die weitere Scheibe kann jedoch auch als Winterscheibe die Isolationswerte des Fensters erhöhen und im Sommer entfernt werden.

Vorteilhaft ist es, wenn die weitere Scheibe relativ zum Flügelrahmen um eine Achse drehbar ist. Dies erlaubt es, die weitere Scheibe mit einer speziellen Beschichtung zu versehen, die beispielsweise im Winter Wärmestrahlung in das Innere eines Hauses eindringen lässt. Das Drehen der Scheibe um die Achse führt dazu, dass nach Drehen der Scheibe die zuvor innenliegende Seite der Scheibe die Außenseite bildet. Dadurch können durch Drehen der Scheibe in einem Sommerbetrieb wärmende Strahlen wieder nach Außen reflektiert werden.

Eine konstruktiv vorteilhafte Ausgestaltung sieht vor, dass die Achse waagerecht ist. Dies ermöglicht es, die Scheibe um eine waagerechte Achse zu drehen, um nach Drehen der Scheibe eine andere Funktion der Scheibe zu nutzen.

Um Funktionen wie eine Verspiegelung einer Scheibe, eine spezielle Strahlenreflektion oder Strahlendurchlässigkeit zu erzielen, wird vorgeschlagen, dass die weitere Scheibe ein beschichtetes Glas aufweist. Durch unterschiedliche Beschichtungen können verschiedenartigste Scheibenfunktionen erzielt werden, die je nach dem, ob die Beschichtung an der Außenseite der Scheibe angeordnet ist oder an ihrer Innenseite unterschiedliche Effekte bewirken.

Eine weitere Optimierung des Bauelementes kann dadurch erzielt werden, dass das Bauelement einen Blendrahmen aufweist, an dem die Scheibe anliegt. Der Blendrahmen kann hierbei entweder die Verbindung des Flügelrahmens mit einem festen Bauelement sein, oder wie beispielsweise bei Kopplungen zwischen Fensterelementen, das Kopplungselement selbst sein.

Um den Abstand zwischen Blendrahmen und Flügelrahmen möglichst klein zu halten, wird vorgeschlagen, dass der Blendrahmen ein Schließstück aufweist, dessen dem Flügelrahmen zugeordnete Seite einen Abstand von etwa 4 mm zum Flügelrahmen aufweist. Dieser besonders schmale Abstand zwischen Blend- und Flügelrahmen verringert den Wärmedurchgang im schmalen Spalt zwischen Blend- und Flügelrahmen. Ein Abstand von 4 mm ist vorteilhaft. Es sind aber auch etwas größere Abstände und insbesondere sind kleinere Abstände geeignet, den Wärmeübergang an dieser Stelle zu reduzieren.

Das gleiche Ziel wird dadurch erreicht, dass der Flügelrahmen eine dem Blendrahmen gegenüberliegende Ebene mit einem Beschlagnutbereich aufweist, dem Beschlagnutbereich gegenüberliegend in einem ersten Bereich der Abstand zwischen der Ebene und den Blendrahmen eine Falztiefe von etwa 12 mm aufweist und in einem zweiten Bereich zwischen den Ebene des Flügelrahmens und dem Blendrahmen die Falzhöhe weniger als 12 mm, vorzugsweise weniger als 6 mm und besonders bevorzugt weniger als etwa 4 mm aufweist. Dadurch wird zumindest in einem Bereich der Abstand zwischen Blend- und Flügelrahmen auf unter 4 mm reduziert.

Um einerseits genügend Raum zum Einsetzen eines Schließstücks vorzusehen und andererseits im Bereich der Scheibe den Abstand zwischen Flügelrahmen und Blendrahmen möglichst schmal zu halten, wird vorgeschlagen, dass der zweite Bereich in einer Ausrichtung senkrecht zu den Seiten der Scheibe länger als 30 mm ist.

Die beschriebene Ausbildung ermöglicht es, im Anlagebereich von Blendrahmen und Scheibe eine Dichtung anzuordnen, die an der Scheibe anliegt. Diese Dichtung kann zwischen den Ebenen der Innenseite und der Außenseite der Scheibe zwischen dem Blendrahmen und der Stirnseite der Scheibe liegen, um zwischen Blend- und Flügelrahmen abzudichten. Die Dichtung zwischen Blend- und Flügelrahmen kann jedoch auch zwischen der Außenseite der Scheibe und dem Blendrahmen angeordnet sein. In diesem Fall ist im Anlagebereich von Blendrahmen und Scheibe eine Dichtung angeordnet, die an der Scheibe anliegt. Diese Dichtung kann in einer Nut im Blendrahmen gehalten sein. Sie kann jedoch auch auf die Scheibe aufgeklebt sein und mit dem Blendrahmen abdichtend zusammenwirken.

Eine Ausführungsvariante sieht vor, dass eine zwischen der Außenseite der Scheibe und dem Blendrahmen angeordnete Dichtung auf die Außenseite der Scheibe aufgeklebt ist und dadurch die Funktion einer Abdeckung übernimmt. Die Dichtung kann hierdurch beispielsweise den Randverbund der Scheibe gegen UV-Strahleneinfluss schützen und gleichzeitig zwischen der Außenseite der Scheibe und dem Blendrahmen abdichten.

Das Bauelement, dass an mindestens einer Seite der Scheibe mehr als 24 mm, vorzugsweise mehr als 30 mm, Glaseinstand vom Blendrahmen überdeckt werden. Der Blendrahmen übernimmt hierdurch zusätzlich zum Flügelrahmen eine Isolationsfunktion. Vorzugweise greifen Blend- und Flügelrahmen C-förmig um den Glaseinstand.

Um einen möglichst guten Lichteinfall zu ermöglichen und um gleichzeitig optimale Isolationseigenschaften am Fenster vorzusehen, wird vorgeschlagen, dass der Blendrahmen einen Teil der Außenseite des Flügelrahmens überdeckt und das Verhältnis der maximalen Bereite des Blendrahmens zur maximalen Tiefe des Blendrahmens 1 oder kleiner ist. Der Blendrahmen ist damit bei einer Draufsicht auf das Fenster möglichst schmal gebaut und seine Isolationseigenschaften resultieren vor allem aus der Bautiefe, die den Lichteinfall nicht beeinträchtigt.

Je nach Einsatzgebiet kann der Blendrahmen oder der Flügelrahmen einen größeren Bereich der Scheibe abdecken. Vorteilhaft ist es jedoch, wenn Flügelrahmen und Blendrahmen etwa gleichviel von der Scheibe abdecken.

Eine dem üblichen Aufbau eines Fensters angenäherte optische Erscheinung wird dadurch erzielt, dass der Blendrahmen dem Flügelrahmen gegenüberliegend einstückig ist und auf der der Scheibe abgewandten Seite eine Nut aufweist. Diese Nut suggeriert eine Trennung zwischen Blend- und Flügelrahmen, die tatsächlich von der Außenseite des Fensters jedoch nicht erkennbar ist.

Das beschriebene Bauelement kann somit so ausgebildet werden, dass bei einer Kopplung von mehreren Fenstern die Breite zwei Mal des Rahmens und die Breite der Kopplung schmäler ist als die Breite zweier Flügel plus die Breite eines Pfostens.

Außerdem wird mit dem beschriebenen Bauelement eine Flügelverglasung vorgeschlagen, die ohne Glashalteleisten auskommt. Der Flügelrahmen kann im Vergleich zu herkömmlichen Flügelrahmen weniger stabil ausgebildet sein, da die Glasscheibe für die Stabilität des Fensterflügels sorgt. Während bisher der Fensterflügel die Glasscheibe trägt, trägt nun die Scheibe den Fensterflügel. Dies wird vorzugsweise dadurch erzielt, dass die Glasscheibe mit dem Flügelrahmen verklebt ist.

Die Ausbildung des Bauelementes erlaubt es insbesondere bei Verwendung eines Kunststofthohlkammerprofils in einer Hohlkammer ein Verstärkungsprofil aus Metall anzuordnen und die Hohlkammer entweder mit Schaum auszuspritzen oder entsprechend der Hohlkammer geformte Schaumelemente in die Hohlkammer einzuführen und gegebenenfalls dort auch zu verkleben. Als metallene Aussteifung, die insbesondere im Blendrahmen vorzusehen ist, ist vorzugsweise ein gelochtes Stahlprofil vorgesehen, das versetzt zueinander angeordnete Langlöcher aufweisen kann, deren Erstreckung in der Fensterebene liegt.

Eine einfache Entwässerung kann erzielt werden, wenn in einem Hohlkammerprofil eine Schaumleiste angeordnet ist, die zwischen Hohlkammer und Schaumleiste einen Kanal bildet. Bohrungen in diesen Hohlraum erlauben es, dass Wasser in den Kanalgelangt, hierin weitergeleitet wird und an einer durch eine weitere Bohrung festgelegten Stelle den Kanal wieder verlässt.

Darüber hinaus ermöglicht das Bauelement auf einfache Art und Weise eine Außenbekleidung z.B. aus Aluminium vorzusehen, um die äußere Ansicht insbesondere eines Holz- oder Kunststofffensters zu kaschieren.

Weiterhin ermöglicht das Bauelement die Herstellung von Fassaden mit Festverglasungen und Flügelverglasungen, bei denen Festverglasungen und Flügelverglasungen in einer Ebene liegen.

Eine lange Lebensdauer des Bauelements wird dadurch erzielt, dass sich die äußeren Oberflächen des Bauelementes leicht reinigen lassen. Auch selbstreinigende Eigenschaften der Fensterprofile und der Glasscheibe, wie sie beispielsweise über einen Lotuseffekt erzielt werden, sind vorteilhaft. Nach der Lebensdauer des Bauelementes kann es in seine Einzelteile zerlegt werden, um alle Teile zu recyceln.

Die folgende Tabelle zeigt die rechnerisch erzielten Ergebnisse, bei einer Fenstergröße von 1230 mm x 1480 mm und einer Ansichtsbreite von 114 mm.

**Tabelle der rechnerisch erzielten Ergebnissse bei einer Fenstergröße von 1230X1480mm, einer Ansichtsbreite von 114 mm**

| | Bautiefe Rahmen | AnsichtbreiteRah/ Flg/Glaseinstand | Verglasung | Randverb. Polyamid 25% GF | Rahmen Quer-Schnitt | Fensterwert | Fensterwert | mehr Lichteinfall | weniger PVC-Einsatz |
|---|---|---|---|---|---|---|---|---|---|
| Nr | ca mm PVC- | ca mm | Ug-Wert W/m²K gerech. **Soll** | Psi-Wert W/mL gerech. | Uf-Wert W/m²K gerech. | Uw-Wert W/m²K gerech. **Ist** | Uw-Wert W/m²K Messw. geschät. | 100 % = 1,252m² bei Unterschied m² % | 100% = 2268mm² Unterschied mm² % |
| 1 | 100 | 80/39 | **1,284** | 002043 | 0,917 | **1,255** | 1**,20** | 1,412 + **13**% | 1903-**16**% |
| 2 | 100 | 80/39 | **1,098** | 0,01736 | 0,827 | **1,083** | **1,03** | 1,412 +**13**% | 1903-**16**% |
| 3 | 100 | 80/39 | **0,978** | 0,01751 | 0,827 | **0,99** | **0,93** | 1,412 + **13**% | 1903 -**16**% |
| 4 | 100 | 80/39 | **0,700** | 0,01927 | 0,769 | **0,767** | **0,71** | 1.412 + **13**% | 1831 -**19**% |
| 5 | **100** | **80/39** | **0,516** | **0,01883** | **0,769** | **0,622** | **0,57** | 1,412+**13**% | 1831-**19**% |
| 6 | 100 | 90/49 | **0,516** | 0,01540 | 0,707 | **0,604** | **0,55** | 1,365 + **9**% | 1946-15% |
| 7 | 100 | *110/69 | **0,516** | 0,01083 | 0,695 | **0,599** | **0,54** | 1,272 + **1,5**% | 2008 -**11**% |
| 8 | 100 | 100/59 | **0,516** | 0,01261 | 0,661 | **0,588** | **0,53** | 1,318 + **5,2**% | 2061 - **9**% |
| 9 | 100 | 110/69 | **0,516** | 0,01031 | 0,626 | **0,575** | **0,52** | 1,272 + **1,5**% | 2176 - **4**% |
| 10 | 100 | 120/79 | **0,516** | 0,00848 | 0,597 | **0,563** | **0,51** | 1,227 - **2**% | 2291 + **1**% |
| 11 | 110 | 80/39 | **0,516** | 0,01944 | 0,721 | **0,613** | **0,56** | 1,412 + **13**% | 1895 - **16**% |
| 12 | 120 | 80/39 | **0,516** | 0,01981 | 0,694 | **0,608** | **0,55** | 1,412 + **13**% | 1959 - **14**% |
| 13 | 120 | 120/79 | **0,516** | 0,00977 | 0,524 | **0,543** | **0,49** | 1.227 - **2**% | 2419 + **7**% |
| 14 | 135 | 120/79 | **0,466** | 0,01073 | 0,493 | **0,501** | **0,45** | 1,227 - **2**% | 2510+**11**% |
| | Holz | | | | | | | | |
| 15 | 100 | 80/32 | 0,519 | **0,01769** | **0,895** | **0,650** | **0,60** | 1412 + 13% | |
| 16 | 100 | 120/72 | **0,519** | 0,00631 | 0,754 | **0,611** | **0,55** | 1,227 - 2% | |
| | Alu- | Polyamid | | | | | | | |
| 17 | 100 | 80/32 | 0,519 | **0,02200** | **0,946** | **0,672** | **0.62** | 1412 + 13% | |
| 18 | 100 | 100/52 | **0,519** | 0,01533 | 0,783 | 0,631 | **0,58** | 1,318 +5,2% | |

| | | | | | | | | | |
|---|---|---|---|---|---|---|---|---|---|
| * Rahmenansicht von außen 80mm, Gesamtinnenansicht 110 mm. Die Werte in Spalten sind mit WinIso 2D Professional u.WinIso3D v. Sommerinfofmatik ermittelt 1= Ug nach prEN 10077-2: 2= Psi nach prEN 10077-2; 3= Uf nach prEN 10077-2; 4=Uw nach DIN EN ISO 10077-1 | | | | | | | | | |

In einem Ausführungsbeispiel konnte bei einem Normfenster mit einer Ansichtsbreite von 115 mm (Rahmen und Flügel) die Ansichtsbereite auf 80 mm reduziert werden. Hierdurch wurde der Lichteinfall um 13 % erhöht und das benötigte PVC-Material konnte um 16 % reduziert werden. Die erreichten Uw-Werte lagen bei dem beschriebenen Normfenster mit 1230 mm x 1480 mm bei 1,2 W/m²K bis 0,5 W/m²K.

Eine Vielzahl an Ausführungsbeispielen werden im Folgenden anhand der Zeichnung näher erläutert. Es zeigt
- Figur 1: einen Schnitt durch einen Bereich eines Fensters durch den Blendrahmen und den Flügelrahmen mit Schließstück und Griff,
- Figur 2: einen verkleinerten Schnitt durch das in Figur 1 gezeigte Fenster ohne Schließeinrichtung,
- Figur 3: einen Schnitt durch einen Bereich einer Türe, wiederum ohne Schließeinrichtung,
- Figur 4: einen Schnitt durch einen Bereich eines Fensters mit einer Einsatzleiste zwischen der Innenseite der Scheibe und dem Flügelrahmen,
- Figur 5: einen Schnitt durch einen Bereich eines Fensters mit besonders großem Glaseinstand und eingezeichnetem Wasserableitweg,
- Figur 6: einen Schnitt durch einen Bereich eines Fensters mit Isolationssteg im Rahmen und Verschattungseinrichtung innerhalb der Scheibe,
- Figur 7: einen Schnitt durch einen Blendrahmen mit einem Einsatz aus Spezialkunststoff,
- Figur 8: einen Schnitt durch einen Flügelrahmen mit einem Ansatzprofil aus Spezialkunststoff,
- Figur 9: einen Schnitt durch einen Flügelrahmen mit einem alternativen Ansatzprotil aus Spezialkunststoff,
- Figur 10: einen Schnitt durch einen Bereich eines Fensters mit einem Halteprofil aus einem Kunststoftholzmischmaterial,
- Figur 11: einen Schnitt durch einen Bereich eines Fensters mit einer Halterung für eine weitere Scheibe,
- Figur 12: einen Schnitt durch einen Bereich eines Fensters mit einer ersten Halterung für eine dünne Scheibe und einer weiteren Halterung für eine dickere Scheibe,
- Figur 13: einen Schnitt durch einen Bereich eines Fensters gemäß Figur 12 mit einer Halterung für eine noch dünnere Scheibe,
- Figur 14: eine schematische Darstellung zur Öffnung und Bewegung der weiteren Scheibe,
- Figur 15: einen Schnitt durch einen Bereich eines Fensters mit einem Steg, der einen Trichter zum Einsetzen einer Scheibe bildet,
- Figur 16: einen Schnitt durch einen Bereich eines Fensters mit festverglaster Scheibe,
- Figur 17: eine Ausführungsform eines Einsatzelementes mit einem Trichter zum Einsetzen einer Scheibe,
- Figur 18: einen Schnitt durch eine Festverglasung mit eingerastetem Einsatzteil
- Figur 19: einen Schnitt durch einen Teil eines Fensters mit einer Schleppdichtung zwischen Blendrahmen und Flügelrahmen
- Figur 20: einen Schnitt entsprechend Figur 19 an einem besonders schmalen Rahmen
- Figur 21: einen Schnitt durch ein Bauelement mit Rahmen und Flügel,

Die Vielzahl der Figuren zeigt dem Fachmann unterschiedliche Anwendungsgebiete und Ausführungsvarianten verschiedener Bauelemente.

Das in Figur 1 gezeigte Bauelement 1 besteht im Wesentlichen aus einem Flügelrahmen 2, einem Blendrahmen 3 und einer Scheibe 4. Der Flügelrahmen 2 weist einen Griff 5 auf, der über eine Schließmechanik 6 mit einem im Blendrahmen 3 angeordneten Schließstück 7 zusammenwirkt. Das Schließstück 7 ist mit Schrauben 8 und 9 am Blendrahmen befestigt.

Die Schraube 9 geht hierbei durch ein Verstärkungsprofil 10, das zwischen der Innenseite und der Außenseite des Fensters in Scheibenebene verlaufende, versetzt zueinander angeordnete Langlöcher 11 aufweist. Durch dieses Verstärkungsprofil verläuft eine weitere Schraube 12, mit der der Blendrahmen beispielsweise in einem Mauerwerk befestigt werden kann. Die Zugänglichkeit zur Schraube wird durch eine Bohrung im Blendrahmenprofil erreicht, die anschließend durch einen Stopfen 13 verschlossen wird.

Zwischen Blend- und Flügelrahmen ist ein Spalt 14, der leicht konisch ausgebildet ist und eine Spaltbreite von 0 bis etwa 4 mm aufweist. Diese Spaltbreite von 0 bis etwa 4 mm erstreckt sich umlaufend über die gesamte Breite, in der Blendrahmen und Flügelrahmen sich gegenüberliegen. Der sich senkrecht zur Scheibenebene erstreckende Spalt 14 ist somit zwischen den sich in Scheibenebene erstreckenden Anlagebereichen zwischen Blendrahmen und Flügelrahmen bzw. Blendrahmen und Scheibe angeordnet. In diesen Anlagebereichen sind Dichtungen 15 und 16 vorgesehen.

Die Scheibe 4 liegt in einem L-förmigen Anlagebereich 17 im Rahmen 2. Der Rahmen 2 hat hierfür einen Steg 18, der sich senkrecht zur Scheibenebene erstreckt und etwa eine der Scheibendicke entsprechende Länge aufweist. Zwischen dem Steg 18 und der Stirnseite der Scheibe 4 ist eine U-förmige Nut vorgesehen, die mit einer Klebemasse 19 ausgefüllt ist.

Der Randverbund der Scheibe 4 ist bei geöffnetem Fenster der UV-Strahlung des Tageslichtes ausgesetzt. Um eine Zerstörung des Randverbundes 20 durch UV-Strahlung zu vermeiden, wird entweder ein UV-strahlungsresistenter Randverbund eingesetzt oder die Außenseite 21 der Scheibe 4 wird im Bereich des Randverbundes mit einer Einfärbung, insbesondere einer geschwärzten Rasterung versehen.

Auf der Innenseite der Scheibe liegt ein in einer Hinterschneidung 23 im Flügelrahmen 2 eingerastetes Dichtelement 22, das an der Scheibe 4 anliegt. Beim Einlegen der Scheibe in den Rahmen 2 wird von der im Flügel eingerasteten Dichtung eine Schutzfolie entfernt, um eine gute Abdichtung zwischen der Scheibe 4 und dem Flügelrahmen 2 zu erzielen.

Die Figur 2 zeigt, dass das Bauelement insbesondere an seiner Außenseite auch durch eine Metallverkleidung 24 geschützt werden kann. Außerdem zeigt Figur 2 deutlich einen Beschlagnutbereich 25, in dem beispielsweise ein Beschlag vorgesehen werden kann. Diesem Beschlagnutbereich gegenüberliegend ist ein erster Bereich 26 vorgesehen, in dem zwischen Flügel- und Blendrahmen eine Falzhöhe von etwa 12 mm besteht. In einem zweiten Bereich 27 der sich im Wesentlichen zwischen der Scheibe und dem Blendrahmen senkrecht zur Scheibenebene erstreckt, beträgt die Falzhöhe nur 0 bis etwa 4 mm.

Eine spezielle Ausführungsform eines Bauelementes, das insbesondere für Türen vorgesehen ist, zeigt Figur 3. In diesem Fall ist an der Innenseite ein besonders breites Flügelrahmenprofil 30 vorgesehen, das dem Blendrahmenprofil 31 gegenüber liegt. Während die Ansichtsbreite 32 des Flügelrahmenprotils bei etwa 80 mm liegt, liegt die Ansichtsbreite 33 des Flügelrahmenprofils bei etwa 110 mm. Hierdurch wird eine besonders gute Isolation im Rahmenbereich erzielt und viel Bauraum für Beschläge bereit gestellt.

Für die Herstellung des Bauelementes können unterschiedlicher Materialien verwendet werden. Hierbei sei insbesondere auf die Verwendung von Stahlträgern, insbesondere mit Lochung zur Erhöhung der Stabilität, Ausschäumungen oder eingesteckte, geschäumte Elemente hinzuweisen.

Die Figur 4 zeigt ein Einsatzelement 40, das als Dickenausgleich dient und zwischen dem Rahmen und der Innenseite der Scheibe angeordnet ist. Dieses Einsatzelement 40 kann aus unterschiedlichen Materialien hergestellt sein und es ist über eine Rastverbindung 41 mit dem übrigen Rahmen verbunden. Die Rastverbindung 41 kann auch aus einem abdichtenden Kunststoffmaterial hergestellt sein. In diesem Fall kann die Dichtung zwischen dem Rahmenprofil 42 bzw. dem Einzelstück 40 und der Innenseite der Scheibe 43 entfallen.

Eine weitere Ausführungsvariante zeigt die Figur 5. Hierbei ist in Figur 5 der Wasserableitweg 50 vom Anlagebereich zwischen Scheibe 51 und Flügelrahmen 52 über den Falzbereich 53 in einem Kanal 54 im Blendrahmen bis hin zur Unterseite 55 des Blendrahmenprofils gezeigt.

Das Vorsehen von Lamellen 60 in einer Scheibe 61 zeigt die Figur 6.

Die Figuren 7 bis 9 zeigen Profilteile, die Einsätze 70, 71 und 72 aus einem schlecht wärmeleitenden Spezialkunststoff aufweisen. Das Einsatzteil 70 reduziert den Wärmeübergang im Blendrahmenprotil zwischen Innenseite und Außenseite, das Einsatzstück 71 reduziert den Wärmeübergang am Flügelrahmen und das Einsatzstück 72 ist speziell für Mitteldichtungsfenster ausgestaltet.

Die Figur 10 zeigt ein spezielles Einsatzstück 73, das beispielsweise aus einem Mischmaterial aus Kunststoff und Holzmaterialien hergestellt ist und in den Flügelrahmen eingehängt die Scheibe 74 trägt. Weitere Ausführungsformen derartiger Zwischenprofile 74, 75 und 76 sind in den Figuren 11 bis 13 gezeigt. Außerdem zeigen die Figuren 11 bis 13 wie das Bauelement mit einer weiteren Scheibe 77, 78, 79 zusammenwirken kann. Die weiteren Scheiben 77, 78 und 79 sind mittels einer Mechanik drehbar angeordnet, sodass die Innenseite der Scheiben auch als Außenseite verwendet werden kann. Die Mechanik für eine derartige drehbare Anbringung einer weiteren Scheibe ist in Figur 14 gezeigt.

Bei dem in Figur 15 gezeigten Profil 90 ist ein umlaufender Steg 91 vorgesehen, der an einer sich parallel zur Scheibenebene erstreckenden Fläche 92 ansetzt und als umlaufendes Stegband einen Trichter zum Einsetzen der Scheibe bildet.

Die Figur 16 zeigt ein Einsatzelement 100, das in Figur 17 vergrößert dargestellt ist. Dieses Einsatzelement hat einen Rastbereich 101, an dem ein Rahmenteil befestigbar ist. An einem Steg 102, der sich im eingebauten Zustand senkrecht zur Scheibenebene erstreckt, ist ein schräg vorstehendes Element 103 vorgesehen, das einen Trichter zum Einsetzen einer Scheibe 104 bildet. Da das Element 100 um die Scheibe herum verläuft, bildet das Element 103 einen umlaufenden schrägen Trichter, auf dem die Scheibe beim Einsetzen in den Rahmen derart geführt wird, dass zwischen dem Element 100 und der Stirnseite der Scheibe umlaufend etwa die gleiche Spaltbreite 105 entsteht, die anschließend mit einem Klebematerial 106 ausgefüllt wird.

Das Einsatzelement kann an einem Fensterteil eingehängt und verschraubt werden. Die Figur 42 zeigt wie ein Einsatzelement 110 mit einem Steg 111 in eine Hinterschneidung einrastet, um fest gehalten zu werden. Ein weiterer Steg 112 erleichtert die Positionierung und die Befestigung des Einsatzelementes 110. Das Einsatzelement ist jeweils an einem Flügelteil oder einem Pfosten befestigt, um eine einfache Festverglasung zu erzielen. Der Steg kann hierbei entweder einrasten oder in eine hinterschnittene Nut eingeschoben werden. Ein weiterer Steg 113 stabilisiert die Lage des Einsatzelementes im Fensterbauteil.

Noch bessere Wärmedämmwerte werden erzielt, wenn zwischen Flügel und Rahmen eine Schleppdichtung 120 angeordnet ist. Diese Dichtung kann am Flügel und am Rahmen befestigt sein und sie wirkt vorzugsweise nicht als Anschlagsdichtung. Die Figuren 19 und 20 zeigen ein Ausführungsbeispiel, bei dem die Schleppdichtung am Blendrahmen oder einem Pfosten direkt neben einer Ausnehmung für ein Schließelement angeordnet ist. Bei geschlossenem Fenster ist die halbkreisförmige Dichtung so verformt, dass eine spitzwinklige Seite 121 der Dichtung 120 zur Fensterinnenseite gerichtet ist und eine wulstartige Verdickung 122 zur Fensteraußenseite weist.

In den Figuren 19 und 20 ist auch eine einfache Ausbildung eines Entwässerungskanals 123 gezeigt. Dieser Kanal wird gebildet, indem in der Kammer 124 des Hohlkammerprotils 125 eine Schaumleiste 126 angeordnet ist, die die Kammer nicht vollständig ausfüllt. Dadurch entsteht zwischen der Schaumleiste 126 und Wandungen der Kammer der Kanal 123, der als Entwässerungskanal genutzt werden kann. Hierzu werden an der dem Flügel zugewandten Seite 127 des Hohlkammerprofils 125 Bohrungen 128 durch die Profilwandung vorgesehen, durch die Wasser in den Kanal 123 gelangen kann. Das Wasser fließt dann im Kanal zu Bohrungen 129 an der Unterseite des Profils oder zu Bohrungen 130 an der Außenseite des Profils.

Die Figuren 20 und 21 zeigen unterschiedliche Verstärkungsprofile 140 und 141 für Kunststofthohlhammerprofile, insbesondere für Blendrahmen. Diese Verstärkungsprofile bestehen aus Metall, das in den Bereichen 142, 143 und 144 Ausnehmungen aufweist. Diese Ausnehmungen sind Bohrungen oder aus der Ebene herausgestanzte Bereiche, die den Wärmetluss von der Fensterinnenseite zur Fensteraußenseite einschränken. Die Ausnehmungen sind vorzugsweise versetzt zueinander angeordnete Langlöcher, die sich in Profilrichtung erstrecken und somit quer zur Profilrichtung den Wärmefluss verringern. An beiden Enden ist das Profil abgewinkelt und je nach statischen Anforderungen gegebenenfalls auch einmal oder mehrmals umgelegt.

Kerben 145 und 146 im Kunststofthohlkammerprofil 125 liegen einem ausnehmungsfreien Bereich des Verstärkungsprofils 140 gegenüber und zeigen eine geeignete Stelle zum Anbringen einer Verschraubung.
Zwischen das Verstärkungsprofil 140, 141 und das Kunststofthohlkammerprofil sind Schaumleisten 147 eingesetzt. Diese können lose liegen, als Passung gehalten werden oder mit dem Verstärkungsprofil verklebt sein. Zur Verklebung eignet sich besonders der ausnehmungsfreie Bereich des Verstärkungsprotils zwischen den Bereichen 142 und 143 oder neben dem Bereich 144.

## Patentansprüche

1. Bauelement (1), insbesondere Fenster oder Türe, mit einem Flügelrahmen (2) und einer Scheibe (4), insbesondere einer Glasfläche, bei dem die Scheibe (4) eine Innenseite und eine Außenseite aufweist und eine Ebene senkrecht zu diesen Seiten die Scheibe (4) und einen Beschlagnutbereich (25) schneidet, wobei die Scheibe (4) mehrere gleichgroße Einzelscheiben aufweist und der Scheibenrand zwischen den Seiten der Scheibe (4) als plane Fläche ausgebildet ist, und mit einem Blendrahmen (3), an dem die Scheibe (4) anliegt, ***dadurch gekennzeichnet, dass*** an mindestens einer Seite der Scheibe (4) mehr als 24 mm, vorzugsweise mehr als 30 mm Glaseinstand vom Blendrahmen (3) überdeckt werden.

2. Bauelement nach Anspruch 1, **dadurch gekennzeichnet, dass** in dieser Ebene zwischen der Scheibe (4) und dem Beschlagnutbereich (25) eine Hohlkammer angeordnet ist.

3. Bauelement nach Anspruch 1 oder 2, **dadurch gekennzeichnet, dass** bei einer Ansicht senkrecht zu den Seiten der Scheibe (4) das Verhältnis von Ansichtsbreite (33) des Flügelrahmens (2) zu Glaseinstand unter 4, vorzugsweise unter 3 und besonders bevorzugt unter 2 liegt.

4. Bauelement nach einem der vorhergehenden Ansprüche, **dadurch gekennzeichnet, dass** bei einer Ansicht senkrecht zu den Seiten der Scheibe das Verhältnis der Ansichtsbreite (33) des Flügelrahmens (2) zur Tiefe des Flügelrahmens (2) kleiner als 1 und vorzugsweise kleiner als 0,9 ist.

5. Bauelement nach einem der vorhergehenden Ansprüche, **dadurch gekennzeichnet, dass** es zwischen den Ebenen der Innenseite und der Außenseite der Scheibe (4) keine Hohlkammer aufweist.

6. Bauelement nach einem der vorhergehenden Ansprüche, **dadurch gekennzeichnet, dass** der Flügelrahmen (2) sich in einer Ebene senkrecht zu den Seiten der Scheibe (4) zumindest über einen Teil der Tiefe des Scheibenrandes erstreckt.

7. Bauelement nach Anspruch 6, **dadurch gekennzeichnet, dass** der Flügelrahmen (2) sich in der Ebene senkrecht zu den Seiten der Scheibe (4) nur bis zur Ebene der Außenseite der Scheibe (4) erstreckt.

8. Bauelement nach einem der vorhergehenden Ansprüche, **dadurch gekennzeichnet, dass** um die Scheibe herum ein Steg (91) einen Trichter zum Einsetzen einer Scheibe (4) bildet.

9. Bauelement nach Anspruch 8, **dadurch gekennzeichnet, dass** der Steg (91) in den Ecken des Trichters einen Einschnitt aufweist.

10. Bauelement nach Anspruch 8 oder 9, **dadurch gekennzeichnet, dass** der Steg (91) an einer parallel zur Außenseite der Scheibe verlaufenden Seite des Flügelrahmens (2) befestigt ist.

11. Bauelement nach einem der vorhergehenden Ansprüche, **dadurch gekennzeichnet, dass** der Flügelrahmen (2) sich L-förmig um einen Rand der Scheibe erstreckt.

12. Bauelement nach einem der vorhergehenden Ansprüche, **dadurch gekennzeichnet, dass** es eine Abdeckung auf der Außenseite der Scheibe aufweist.

13. Bauelement nach Anspruch 12, **dadurch gekennzeichnet, dass** die Abdeckung in einem Schnitt durch die Ebenen der Scheibe L-förmig ausgebildet ist.

14. Bauelement nach einem der Ansprüche 12 oder 13, **dadurch gekennzeichnet, dass** die Abdeckung nur einen Teil des Glaseinstandes abdeckt.

15. Bauelement nach Anspruch 12, **dadurch gekennzeichnet, dass** die Abdeckung und der Flügelrahmen (2) über ein Federnutsystem miteinander zusammenwirken.

16. Bauelement nach Anspruch 12, **dadurch gekennzeichnet, dass** die Abdeckung mit der Scheibe (4) verklebt ist.

17. Bauelement nach einem der vorhergehenden Ansprüche, **dadurch gekennzeichnet, dass** der Flügelrahmen (2) eine weitere Halterung für eine weitere Scheibe aufweist.

18. Bauelement nach einem der vorhergehenden Ansprüche, **dadurch gekennzeichnet, dass** der Flügelrahmen (2) eine dem Blendrahmen (3) gegenüberliegende Ebene mit einem Beschlagnutbereich (25) aufweist, dem Beschlagnutbereich (25) gegenüberliegend in einem ersten Bereich der Abstand zwischen der Ebene und dem Blendrahmen (3) eine Falzhöhe von etwa 12 mm aufweist und in einem zweiten Bereich zwischen der Ebene des Flügelrahmens (2) und dem Blendrahmen (3) die Falzhöhe weniger als 12 mm, vorzugsweise weniger als 6 mm und besonders bevorzugt 0 bis etwa 4 mm aufweist.

19. Bauelement nach Anspruch 18, **dadurch gekennzeichnet, dass** der zweite Bereich in einer Ausrichtung senkrecht zu den Seiten der Scheibe länger als 30 mm ist.

20. Bauelement nach einem der Ansprüche 18 oder 19, **dadurch gekennzeichnet, dass** im Anlagebereich von Blendrahmen (3) und Scheibe (4) eine Dichtung angeordnet ist, die an der Scheibe (4) anliegt.

21. Bauelement nach einem der vorhergehenden Ansprüche, **dadurch gekennzeichnet, dass** Flügelrahmen (2) und Blendrahmen (3) etwa gleich viel von der Scheibe abdecken.

22. Bauelement nach einem der vorhergehenden Ansprüche, **dadurch gekennzeichnet, dass** der Blendrahmen (3) dem Flügelrahmen (2) gegenüberliegend einstückig ist und auf der, der Scheibe (4) abgewandten Seite eine Nut aufweist.

23. Bauelement nach einem der vorhergehenden Ansprüche, **dadurch gekennzeichnet, dass** zwischen Flügel und Rahmen eine Schleppdichtung angeordnet ist.

## Claims

1. A component (1), more specifically a window or door, with a sash frame (2) and a pane (4), more specifically a glass surface, in which the pane (4) has an inner side and an outer side and a plane perpendicular to these sides intersects the pane (4) and a grooved area (25) designed to receive fittings, the pane (4) having several equally sized individual panes and the edge of the pane being configured as a plane surface between the sides of the pane (4), and with a window frame (3) against which the pane (4) rests, ***characterized in that*** on at least one side of the pane (4) more than 24mm, preferably more than 30 mm of the glass mounting depth is covered by the window frame (3).

2. The component according to claim 1, ***characterized in that*** a hollow chamber is disposed in this plane between the pane (4) and the grooved fitting area (25).

3. The component according to claim 1 or 2, ***characterized in that*** in a view perpendicular to the sides of the pane (4), the ratio of viewing width (33) of the sash frame (2) relative to glass mounting depth is less than 4, preferably less than 3 and most preferably less than 2.

4. The component according to one of the afore-mentioned claims, ***characterized in that*** in a view perpendicular to the surfaces of the pane , the ratio of viewing width (33) of the sash frame (2) relative to the depth of the sash frame (2) is less than 1 and preferably less than 0.9.

5. The component according to one of the afore-mentioned claims, ***characterized in that*** it does not have a hollow chamber between the planes of the inner side and outer side of the pane (4).

6. The component according to one of the afore-mentioned claims, ***characterized in that*** the sash frame (2) extends in a plane perpendicular to the sides of the pane (4) at least over a partial depth of the pane edge.

7. The component according to claim 6, ***characterized in that*** the sash frame (2) extends in the plane perpendicular to the sides of the pane (4) only up to the plane of the outer side of the pane (4).

8. The component according to one of the afore-mentioned claims, ***characterized in that*** a web (91) forms a funnel around the pane for inserting a pane (4).

9. The component according to claim 8, ***characterized in that*** the web (91) has an incision in the corners of the funnel.

10. The component according to claim 8 or 9, ***characterized in that*** the web (91) is attached to a side of the sash frame (2) running parallel to the outer side of the pane.

11. The component according to one of the afore-mentioned claims, ***characterized in that*** the sash frame (2) extends L-shaped around an edge of the pane.

12. The component according to one of the afore-mentioned claims, ***characterized in that*** it has a cover on the outer side of the pane.

13. The component according to claim 12, ***characterized in that*** the cover is configured L-shaped in a section through the planes of the pane.

14. The component according to one of the claims 12 or 13, ***characterized in that*** the cover only covers a portion of the glass mounting depth.

15. The component according to claim 12, ***characterized in that*** the cover and the sash frame (2) interact with each other via a spring-groove system.

16. The component according to claim 12, ***characterized in that*** the cover is adhesively bonded with the pane (4).

17. The component according to one of the afore-mentioned claims, ***characterized in that*** the sash frame (2) has another mount for another pane.

18. The component according to one of the afore-mentioned claims, ***characterized in that*** the sash frame (2) has a plane with a grooved fitting area (25) lying opposite the window frame (3), that in a first area lying opposite the grooved fitting area (25), the spacing between the plane and the window frame (3) has a folding height of approximately 12 mm and in a second area between the plane of the sash frame (2) and the window frame (3), the folding height measures less than 12 mm, preferably less than 6 mm and most preferably 0 to about 4 mm.

19. The component according to claim 18, ***characterized in that*** the second area is longer than 30 mm in an alignment perpendicular to the sides of the pane.

20. The component according to one of the claims 18 or 19, ***characterized in that*** a gasket, which rests against the pane (4), is disposed in the abutment area of the window sash (3) and the pane (4).

21. The component according to one of the afore-mentioned claims, ***characterized in that*** the sash frame (2) and the window frame (3) cover about the same area of the pane.

22. The component according to one of the afore-mentioned claims, ***characterized in that*** the window frame (3) is a single piece opposite the sash frame (2) and has a groove on the surface facing away of the pane (4).

23. The component according to one of the afore-mentioned claims, ***characterized in that*** a trailing gasket is disposed between the sash and the frame.

## Revendications

1. Elément de construction (1), notamment fenêtre ou porte, avec un cadre de battant (2) et une vitre (4), notamment une surface de verre, dans lequel la vitre (4) comporte un côté intérieur et un côté extérieur et dans lequel un plan coupe la vitre (4) et une zone rainurée (25) destinée à recevoir des ferrures perpendiculairement par rapport à ces côtés, la vitre (4) comportant plusieurs vitres individuelles de même taille et le bord de la vitre étant conformé comme une surface plane entre les côtés de la vitre (4), et avec un cadre de dormant (3) sur lequel s'appuie la vitre (4), ***caractérisé en ce que*** sur au moins un côté de la vitre (4), une profondeur de maintien du verre de plus de 24 mm, de préférence plus de 30 mm est couverte par le cadre de dormant (3).

2. Elément de construction selon la revendication 1, ***caractérisé en ce* qu'**une cavité creuse est disposée dans ce plan entre la vitre (4) et la zone rainurée pour ferrures (25).

3. Elément de construction selon la revendication 1 ou 2, ***caractérisé en ce que*** dans une vue perpendiculaire par rapport aux côtés de la vitre (4), le rapport entre la largeur de face (33) du cadre de battant (2) et la profondeur de maintien est inférieur à 4, de préférence inférieur à 3, et de manière particulièrement préférée inférieur à 2.

4. Elément de construction selon l'une quelconque des revendications précédentes, ***caractérisé en ce que*** dans une vue perpendiculaire aux côtés de la vitre, le rapport entre la largeur de face (33) du cadre de battant (2) et la profondeur du cadre de battant (2) est inférieur à 1 et de préférence inférieur à 0,9.

5. Elément de construction selon l'une quelconque des revendications précédentes, ***caractérisé en ce qu'**il* ne comporte pas de cavité creuse entre les plans du côté intérieur et du côté extérieur de la vitre (4).

6. Elément de construction selon l'une quelconque des revendications précédentes, ***caractérisé en ce que*** le cadre de battant (2) s'étend dans un plan perpendiculaire aux côtés de la vitre (4) le long d'une partie au moins de la profondeur du bord de la vitre.

7. Elément de construction selon la revendication 6, ***caractérisé en ce que*** le cadre de battant (2) ne s'étend dans un plan perpendiculaire aux côtés de la vitre (4) que jusqu'au plan du côté extérieur de la vitre (4).

8. Elément de construction selon l'une quelconque des revendications précédentes, ***caractérisé en ce* qu'**une âme (91) autour de la vitre forme un entonnoir pour insérer la vitre (4).

9. Elément de construction selon la revendication 8, ***caractérisé en ce que*** l'âme (91) comporte une encoche dans les coins de l'entonnoir.

10. Elément de construction selon l'une des revendications 8 ou 9, ***caractérisé en ce que*** l'âme (91) est montée sur un côté du cadre de battant (2) s'étendant parallèlement au côté extérieur de la vitre.

11. Elément de construction selon l'une quelconque des revendications précédentes, ***caractérisé en ce que*** le cadre de battant (2) s'étend en forme de L autour d'un bord de la vitre.

12. Elément de construction selon l'une quelconque des revendications précédentes, ***caractérisé en ce qu'**il* comporte une parclose sur le côté extérieur de la vitre.

13. Elément de construction selon la revendication 12, ***caractérisé en ce que*** dans une coupe à travers les plans de la vitre, la parclose est conformée en forme de L.

14. Elément de construction selon l'une des revendications 12 ou 13, ***caractérisé en ce que*** la parclose ne recouvre qu'une partie de la profondeur de maintien du verre.

15. Elément de construction selon la revendication 12, ***caractérisé en ce que*** la parclose et le cadre de battant (2) interagissent via un système languette/rainure.

16. Elément de construction selon la revendication 12, ***caractérisé en ce que*** la parclose est collée à la vitre (4).

17. Elément de construction selon l'une quelconque des revendications précédentes, ***caractérisé en ce que*** le cadre de battant (2) comporte une autre fixation pour une autre vitre.

18. Elément de construction selon l'une quelconque des revendications précédentes, ***caractérisé en ce que*** le cadre de battant (2) comporte un plan faisant face au cadre de dormant (3) avec une zone rainurée (25) destinée à recevoir des ferrures, que dans une première zone faisant face à la zone rainurée pour ferrures (25) l'écart entre le plan et le cadre de dormant (3) comporte une hauteur de feuillure d'approximativement 12 mm et que dans une deuxième zone entre le plan du cadre de battant (2) et le cadre de dormant (3) la hauteur de feuillure mesure moins de 12 mm, de préférence moins de 6 mm et de manière particulièrement préférée de 0 à approximativement 4 mm.

19. Elément de construction selon la revendication 18, ***caractérisé en ce que*** la deuxième zone mesure plus de 30 mm en longueur dans une orientation perpendiculaire aux côtés de la vitre.

20. Elément de construction selon l'une des revendications 18 ou 19, ***caractérisé en ce qu'**un* joint est disposé dans la zone de contact entre le cadre de dormant (3) et la vitre (4), en appui contre la vitre (4).

21. Elément de construction selon l'une quelconque des revendications précédentes, ***caractérisé en ce que*** le cadre de battant (2) et le cadre de dormant (3) couvrent approximativement la même surface de la vitre.

22. Elément de construction selon l'une quelconque des revendications précédentes, ***caractérisé en ce que*** face au cadre de battant (3), le cadre de dormant (2) est conformé en une pièce et comporte une rainure sur le côté détourné de la vitre (4).

23. Elément de construction selon l'une quelconque des revendications précédentes, ***caractérisé en ce qu'**un* joint recouvrant est disposé entre le battant et le dormant.
